# EUROPÄISCHE PATENTANMELDUNG

(11) **EP 3 017 870 A1**
(43) Veröffentlichungstag der Anmeldung: **11.05.2016**
(21) Anmeldenummer: 15001037.9
(22) Anmeldetag: 11.04.2015
(51) Int. Cl.: B02C 13/20, B02C 13/14, B02C 13/282, B02C 13/286

(54) **VORRICHTUNG ZUR AUFBEREITUNG VON INSBESONDERE BIOMASSEMATERIALIEN**

(30) Priorität: 10.11.2014 DE 202014008874 U
(71) Anmelder: Huning Maschinenbau GmbH, 49324 Melle (DE)
(72) Erfinder: Heitling, Lutz, 49324 Melle (DE); Aulbert, Heinz-Gustav, 49324 Melle (DE)
(74) Vertreter: Pott, Ulrich

(57) **Zusammenfassung**

Die Erfindung bezieht sich auf eine Vorrichtung 1 zur Aufbereitung von insbesondere Biomassematerialien mit einem eine Zugangs 16- und eine Abgangsöffnung 21 aufweisenden Gehäuse 9, in dem ein Aufbereiter mit einem mit Aufbereitungswerkzeugen 6 versehenen, in eine Rotationsbewegung versetzbaren, motorisch antreibbaren Aufbereitungsrotor 4, 5 versehen ist, wobei dem Aufbereiter ein Zuförderer insbesondere in Gestalt von z.B. einer Spiralschnecke vorgeordnet ist, wobei zumindest zwei mit Aufbereitungswerkzeugen 6 versehene in Reihe geschaltete Aufbereitungsrotoren 4, 5 vorgesehen sind, von denen der eine 5 der Zugangsöffnung 16 des Gehäuses 9 und der andere 4 der Abgangsöffnung 21 des Gehäuses 9 zugeordnet ist, wobei zwischen den beiden Aufbereitungsrotoren 4, 5 eine Trennwand 10 mit einer Durchgangsöffnung 11 vorgesehen ist.

## Beschreibung

Die Erfindung bezieht sich auf eine Vorrichtung zur Aufbereitung von insbesondere Biomassematerialien mit einem eine Zugangs- und eine Abgangsöffnung aufweisenden Gehäuse, in dem ein Aufbereiter mit einem mit Aufbereitungswerkzeugen versehenen, in eine Rotationsbewegung versetzbaren, motorisch antreibbaren Aufbereitungsrotor versehen ist, wobei dem Aufbereiter ein Zuförderer insbesondere in Gestalt einer Spiralschnecke vorgeordnet ist.

Vorrichtungen zur Aufbereitungen von Biomassematerialien dienen zur Zerkleinerung von Biomassematerialien, damit sie nachfolgend einem Fermenter zuzuführen sind. Derartige Vorrichtungen weisen vielfach einen Aufbereiter auf, der die Biomassematerialien zerkleinert, aufspleißt oder beispielsweise Biomassematerialien von Verpackungsmaterial trennt. Derartige Aufbereiter sind in der Regel mit Schlagwerkzeugen versehen, wobei diese Werkzeuge über einen motorisch angetriebenen Rotor in eine Rotationsbewegung zu versetzen sind. Vielfach ist dabei ein Gehäuse vorgesehen, in dem der Aufbereitungsrotor angeordnet ist, welches topfförmig ausgebildet ist. In den Gehäusetopf wird chargenweise und mithin diskontinuierlich Biomassematerial eingefüllt. Dieser Aufbereitungsbetrieb ist unbefriedigend, insbesondere im Hinblick darauf, dass Biomassematerialien eine sehr unterschiedliche Konsistenz aufweisen und daher unterschiedliche Aufbereitungsmaßnahmen und damit Aufbereitungszeiten im Hinblick auf eine optimale Aufbereitungsqualität erfordern. Diese Forderungen sind mit den herkömmlichen diskontinuierlich betriebenen Vorrichtungen zur Aufbereitung von Biomassematerial nicht zu erfüllen.

In der DE 10 2011 014 219.3 ist vorgesehen, die Aufbereitungsvorrichtung kontinuierlich arbeitend auszugestalten und die Aufbereitungsdauer des Biomassematerials innerhalb des den Aufbereiter aufnehmenden Gehäuses individuell den Anforderungen des Biomassematerials anzupassen. Dazu sind Förderschnecken als Zuförderer und Abgangsförderer vorgesehen. Um die Verweildauer des Biomassematerials zu beeinflussen, ist vorgesehen, dem Abgangsförderer ein Sieb vorzuordnen, das als Verstellsieb ausgebildet ist. Damit kann eine unterschiedliche Siebgröße eingestellt werden. Im rauen Alltagsbetrieb neigt jedoch die Siebeinrichtung zur Verstopfungen mit der Folge, dass die Vorrichtung Stillstandzeiten erleidet, um die Siebe zu reinigen. Dies ist auch vielfach darauf zurückzuführen, dass mit dem Aufbereiter das Biomassematerial nicht hinreichend zerkleinert und mithin aufbereitet werden kann. Es ist Aufgabe der vorliegenden Erfindung, eine Vorrichtung zur Aufbereitung von insbesondere Biomassematerialien der eingangs genannten Art derart weiterzubilden, dass mit dieser Biomassematerialien unterschiedlicher Konsistenz besser aufzubereiten ist.

Zur Lösung dieser Aufgabe zeichnet sich die Vorrichtung zur Aufbereitung von insbesondere Biomassematerialien der eingangs genannten Art dadurch aus, dass zumindest zwei mit Aufbereitungswerkzeugen versehene, in Reihe geschaltete Aufbereitungsrotoren vorgesehen sind, von denen der eine der Zugangsöffnung des Gehäuses und der andere der Abgangsöffnung des Gehäuses zugeordnet ist, wobei zwischen den beiden Aufbereitungsrotoren eine Trennwand mit einer Durchgangsöffnung vorgesehen ist.

Damit ist eine Vorrichtung zur Aufbereitung von insbesondere Biomassematerialien geschaffen, bei der mit den beiden Aufbereitungsrotoren und die dazwischen liegende Trennwand mit der Durchgangsöffnung die Aufgabematerialien, also die Biomassematerialien, wesentlich effizienter und besser aufzubereiten sind, wobei durch den der Zugangsöffnung nachgeordneten ersten Aufbereitungsrotor das Aufgabematerial zerkleinert, aufgespleißt und mithin insgesamt aufbereitet werden kann und nach der Beschleunigung durch die Aufbereitungswerkzeuge des ersten Aufbereitungsrotors dieses durch die Trennwand entschleunigt wird und das Material nach Passieren der Durchgangsöffnung durch die Aufbereitungswerkzeuge des zweiten Aufbereitungsrotors wieder beschleunigt wird, was zu einer wesentlich intensiveren Zerkleinerung und Aufbereitung des Aufgabematerials führt. Dabei ist der Öffnungsquerschnitt bzw. die Öffnungsgröße der Durchgangsöffnung bevorzugterweise einstellbar. Dies kann durch Schieber oder dergleichen Teile in baulich einfacher Weise geschehen.

Die Aufbereitungswerkzeuge können übereinander oder nebeneinander vorgesehen sein. Werden sie übereinander angeordnet, können sie in jeweils übereinander angeordneten Rotorkammern angeordnet sein mit einem dazwischen liegenden Zwischenboden mit entsprechender Durchgangsöffnung. Das Gehäuse kann dabei kreisrund ausgebildet sein mit entsprechenden Innenwandungen, die z.B. Prallleisten, Prallnoppen oder dergleichen Prallelemente haben.

Alternativ ist es aber auch möglich, die Aufbereitungsrotoren nebeneinander anzuordnen, so dass das Gehäuse zwei Rotorkammern umfasst, die in Draufsicht ein wenig überlappen, so dass an den Schnittstellen der Überlappungsbahn die Durchgangsöffnung ausgebildet sein kann, die wiederum von Schiebern oder dergleichen Verstellelemente beherrscht sein kann, um dem Querschnitt bzw. die Größe der Durchgangsöffnung zu beeinflussen. Auch hier findet wiederum ein Beschleunigungs- und Entschleunigungsvorgang des Aufgabematerials statt. In beiden Varianten kann die Zugangsöffnung von einem Zugangsförderer beherrscht sein, beispielsweise in Gestalt einer Spiralschnecke.

Die Abgangsöffnung kann in einen Auslaufkasten münden, in dem bevorzugterweise ein weiteres Prallelement angeordnet ist, um einer Verstopfung vorzubeugen. Dieses kann in Gestalt eines pendelnd aufgehängten Prallbleches ausgebildet sein, das so pendelnd aufgehängt ist, dass es durch Schwingen gegen eine Wand des Auslaufkastens, beispielsweise eine Rückwand, immer wieder prallt, so dass sich anhaftende Materialien durch diesen Aufprallvorgang voneinander lösen. Ebenfalls ist es möglich, durch eine Bedienperson Schläge auf dieses Prallelement auszuüben, um anhaftende Materialien zu lösen.

Weitere vorteilhafte Ausgestaltungen ergeben sich aus weiteren Unteransprüchen, der nachfolgenden Beschreibung und der Zeichnung. In der Zeichnung zeigen:
- Fig. 1: in einer Längsschnittdarstellung eine Vorderansicht auf ein erstes Ausführungsbeispiel der Vorrichtung nach der Erfindung mit zwei übereinander angeordneten Aufbereitungsrotoren;
- Fig. 2: eine geschnittene Seitendarstellung auf das Ausführungsbeispiel nach Fig. 1;
- Fig. 3: ausschnittsweise eine perspektivische Draufsicht auf das Ausführungsbeispiel nach den Fig. 1 und 2 ohne den Aufsatz mit der Zugangsöffnung;
- Fig. 4: vergrößert eine perspektivische Teilansicht auf das Gehäuse der übereinander angeordneten Aufbereitungsrotoren mit adaptiertem Auslaufkasten;
- Fig. 5: eine Einzeldarstellung des pendelnd in dem Ausführungsbeispiel nach Fig. 4 vorgesehenen Auslaufkastens angeordneten Prallbleches und
- Fig. 6 bis 8: ein alternatives Ausführungsbeispiel der Vorrichtung mit nebeneinander angeordneten Aufbereitungsrotoren in Seitendarstellung (Fig. 6) und in Draufsicht (Fig. 7 und 8).

In den Ausführungsbeispielen sind grundsätzlich übereinstimmende Teile mit übereinstimmenden Bezugsziffern versehen.

Allgemein mit 1 ist eine Vorrichtung zur Aufbereitung von insbesondere Biomassematerialien beziffert. Diese Vorrichtung ist jedoch nicht auf die Aufbereitung von Biomassematerialien beschränkt, sondern kann auch andere Gegenstände zerkleinern bzw. zerkleinern und aufbereiten. Diese hat ein Gestell 2, das auf einer Bodenfläche abstellbar ist, einen motorischen Antrieb14, eine Antriebswelle 3 sowie in dem gezeigten Ausführungsbeispielen nach Fig. 1 zwei übereinander angeordnete Aufbereitungsrotoren 4 und 5, von denen jeder Aufbereitungswerkzeuge 6 rotierend angetrieben ist, wobei der untere Aufbereitungsrotor 4 und der obere Aufbereitungsrotor 5 jeweils zwei übereinander angeordnete Reihen von mit jeweils vier Aufbereitungswerkzeugen 6 tragen. Die Aufbereitungswerkzeuge 6 der Aufbereitungsrotoren 4 und 5 können gegensinnig angetrieben sein oder gleichsinnig im oder gegen den Uhrzeigersinn. Die Aufbereitungsrotoren 4 und 5 sind in Rotorkammern 7 und 8 angeordnet, die in dem Ausführungsbeispiel nach Fig. 1 übereinander gestülpt angeordnet sind und mit ihren Außenflächen das Gehäuse 9 bilden. Zwischen den Rotorkammern 7, 8 ist ein Zwischenboden als Trennwand 10 eingezogen, der eine Durchgangsöffnung 11 (Fig. 3, Fig. 4) aufweist. Die Innenflächen der Rotorkammern 7, 8 können Prallleisten 12 oder Prallnoppen 13 aufweisen. Der Antriebsmotor des Beispiels nach Fig. 1 ist in der Fig. 2 mitbeziffert. Oberhalb der Aufbereitungsrotoren 4 und 5 ist ein Aufsatzteil 15 mit einer Zugangsöffnung 16 vorgesehen, so dass von oben das Aufgabematerial, z.B. das Biomassematerial aufgegeben wird. Vom unteren Aufbereitungsrotor 4 gelangt das aufbereitete Aufgabematerial in einen Auflaufkasten 17, in dem ein pendelnd aufgehängtes Prallblech 18 angeordnet ist, das schwingend gegen die Rückwand des Auflaufkastens 17 prallen kann.

In den Fig. 6 bis 8 ist ein alternatives Beispiel einer Vorrichtung 1 dargestellt, bei der sich die Zugangsöffnung 16 oberhalb des Aufbereitungsrotors 4 (links in Fig. 6) befindet. Hier ist der zweite Aufbereitungsrotor 5 neben dem Aufbereitungsrotor 4 vorgesehen, wobei die Aufbereitungsrotoren 4, 5 gleichsinnig rotieren können (Fig. 7) oder gegensinnig. Im Überlappungsbereich der kreisrunden Rotorkammern 7, 8 ist die Durchgangsöffnung 19 erkennbar, die von einem beweglichen Schieber 20 geöffnet oder verschlossen werden kann.

## Patentansprüche

1. Vorrichtung (1) zur Aufbereitung von insbesondere Biomassematerialien mit einem eine Zugangs (16)- und eine Abgangsöffnung (21) aufweisenden Gehäuse (9), in dem ein Aufbereiter mit einem mit Aufbereitungswerkzeugen (6) versehenen, in eine Rotationsbewegung versetzbaren, motorisch antreibbaren Aufbereitungsrotor (4, 5) versehen ist, wobei dem Aufbereiter ein Zuförderer insbesondere in Gestalt von z.B. einer Spiralschnecke vorgeordnet ist, **dadurch gekennzeichnet, dass** zumindest zwei mit Aufbereitungswerkzeugen (6) versehene in Reihe geschaltete Aufbereitungsrotoren (4, 5) vorgesehen sind, von denen der eine (5) der Zugangsöffnung (16) des Gehäuses (9) und der andere (4) der Abgangsöffnung (21) des Gehäuses (9) zugeordnet ist, wobei zwischen den beiden Aufbereitungsrotoren (4, 5) eine Trennwand (10) mit einer Durchgangsöffnung (11) vorgesehen ist.

2. Vorrichtung (1) nach Anspruch 1, **dadurch gekennzeichnet, dass** die beiden Aufbereitungsrotoren (4, 5) übereinander angeordnet und zwischen den beiden Aufbereitungsrotoren (4, 5) die Trennwandung (10) als Zwischenboden vorgesehen ist.

3. Vorrichtung (1) nach Anspruch 2, **dadurch gekennzeichnet, dass** die beiden übereinander angeordneten Aufbereitungsrotoren (4, 5) in Rotorkammern (7, 8) angeordnet sind.

4. Vorrichtung (1) nach einem der Ansprüche 1 bis 3, **dadurch gekennzeichnet, dass** die beiden übereinander angeordneten Aufbereitungsrotoren (4, 5) gleichsinnig oder gegensinnig rotierend angetrieben sind.

5. Vorrichtung (1) nach Anspruch 1, **dadurch gekennzeichnet, dass** die beiden Aufbereitungsrotoren (4, 5) in nebeneinander angeordneten, in dem Gehäuse (9) ausgebildeten Rotorkammern (7, 8) ausgebildet sind und die Rotorkammern (7, 8) einander in Draufsicht überlappen, wobei im Überlappungsbereich eine Durchgangsöffnung (19) vorgesehen ist.

6. Vorrichtung (1) nach Anspruch 5, **dadurch gekennzeichnet, dass** die Aufbereitungsrotoren (4, 5) der nebeneinander angeordneten Rotorkammern (7, 8) gleichsinnig oder gegensinnig rotierend antreibbar sind.

7. Vorrichtung (1) nach Anspruch 5 oder 6, **dadurch gekennzeichnet, dass** die Durchgangsöffnung (19) zwischen den beiden nebeneinander angeordneten Rotorkammern (7, 8) durch Schieber (20) hinsichtlich ihrer Durchgangsöffnung (19) veränderbar ist.

8. Vorrichtung (1) nach einem der Ansprüche 5 bis 7, **dadurch gekennzeichnet, dass** die Aufbereitungswerkzeuge (6) der beiden Aufbereitungsrotoren (4, 5) der nebeneinander angeordneten Rotorkammern (7, 8) in unterschiedlichen Höhenlagen rotierend vorgesehen sind.

9. Vorrichtung (1) nach Anspruch 8, **dadurch gekennzeichnet, dass** die Aufbereitungswerkzeuge (6) der Aufbereitungsrotoren (4, 5) der nebeneinander angeordneten Rotorkammern (7, 8) sich bereichsweise in ihrer Höhenlage einander überlappen.

10. Vorrichtung (1) nach einem der Ansprüche 1 bis 9, **dadurch gekennzeichnet, dass** die Abgangsöffnung (21) in einen Auslaufkasten (17) mündet, in dem ein pendelnd aufgehängtes Prallblech (18) vorgesehen ist, das durch Schwingen auf eine Wandung (19) des Auflaufkastens (17) aufprallend bewegbar ist.

11. Vorrichtung (1) nach einem der Ansprüche 1 bis 10, **dadurch gekennzeichnet, dass** die Größe der Durchgangsöffnung (11) durch eine Verstelleinrichtung veränderbar ist.

12. Vorrichtung (1) nach einem der Ansprüche 1 bis 11, **dadurch gekennzeichnet, dass** an der Innenwandung von Rotorkammern (7, 8) Prallelemente wie Prallleisten (12), Prallnoppen und dergleichen vorgesehen sind.
